# EUROPÄISCHE PATENTSCHRIFT

(11) **EP 2 131 978 B1**
(45) Veröffentlichungstag und Bekanntmachung des Hinweises auf die Patenterteilung: **07.08.2013**
(21) Anmeldenummer: 08714302.0
(22) Anmeldetag: 26.03.2008
(51) Int. Cl.: B22F 5/08, B22F 3/03, B21K 1/30, B30B 11/02, B21H 5/02, B22F 3/16

(54) **VORRICHTUNG UND VERFAHREN ZUM KALIBRIEREN EINES SINTERFORMTEILS**
DEVICE AND METHOD FOR CALIBRATING A SINTERED MOLDED PART
DISPOSITIF ET PROCÉDÉ DE CALIBRAGE D'UNE PIÈCE MOULÉE FRITTÉE

(30) Priorität: 04.04.2007 AT 21707 U
(43) Veröffentlichungstag der Anmeldung: 16.12.2009
(73) Patentinhaber: Miba Sinter Austria GmbH, 4663 Laakirchen (AT)
(72) Erfinder: SCHÖGL, Franz, A-4814 Neukirchen (AT); SCHMID, Herbert, A-4655 Vorchdorf (AT); KRONBERGER, Christian, A-4655 Vorchdorf (AT); GEBHART, Dietmar, A-4690 Schwanenstadt (AT); KOLLER, Johannes, A-4655 Vorchdorf (AT)
(74) Vertreter: Ofner, Clemens
(86) Internationale Anmeldenummer: PCT/AT2008/000105
(87) Internationale Veröffentlichungsnummer: WO 2008/122062

(56) Entgegenhaltungen:
- EP-A1- 0 955 115
- WO-A2-02/28576
- DE-T2- 69 822 572
- JP-A- 9 176 701
- JP-A- 2007 077 434
- US-A- 6 113 848

## Beschreibung

Die Erfindung betrifft eine Vorrichtung zum Kalibrieren eines Sinterformteils mit einer Schrägverzahnung mit einem Kalibrierwerkzeug, umfassend einen Unterstempel zur Aufnahme des Sinterformteils mit einer Unterstempelaußenverzahnung, einen vertikal bewegbar und axial drehbar gehalterten Oberstempel mit einer Oberstempelaußenverzahnung, und eine axial drehbar gehalterte Matrize mit einer Matrizeninnenverzahnung sowie ein Verfahren zum Kalibrieren eines Sinterformteils mit einer Schrägverzahnung mit einem Kalibrierwerkzeug, umfassend einen Unterstempel mit einer Unterstempelaußenverzahnung, einen vertikal bewegbar und axial drehbar gehalterten Oberstempel mit einer Oberstempelaußenverzahnung, sowie eine axial drehbar gehalterte Matrize mit einer Matrizeninnenverzahnung, nach dem das Sinterformteil auf den Unterstempel aufgelegt und auf diesem positioniert wird, danach der Oberstempel in Richtung auf das Sinterformteil abgesenkt wird und dadurch das Sinterformteil und der Unterstempel in Richtung auf die Matrize abgesenkt werden und damit die Schrägverzahnung des Sinterformteils in die Matrizeninnenverzahnung eingepresst wird.

Aus der US 7,025,929 B ist ein Verfahren zum Nachverdichten der Zähne eines Zahnrades mit einer Schrägverzahnung bekannt. Dazu wird dieses nach dem Verdichten des Pulvers und dem anschließenden Sintern mit einem Stempel durch eine Matrize gedrückt, die an der inneren Oberfläche eine zum Zahnrad komplementäre Verzahnung aufweist. Durch dieses Durchdrücken werden die oberflächennahen Bereiche der Verzahnung weiter verdichtet. Das Zahnrad wird ausschließlich durch axiale, schraubenlinienf'örmige Bewegung durch die Matrize bewegt. Die Matrize weist eine Mehrzahl an Teilmatrizen auf, die über Trennscheiben voneinander getrennt

Die DE 698 22 572 T2 beschreibt eine Vorrichtung zum Einstellen der Größe der Zahnprofile von Schrägzahnrädern, welche umfasst: einen unteren Stanzer, wobei ein Zahnradrohling mit daran geformten Zähnen dazu eingerichtet ist, an diesem platziert zu werden, ein oberes Stanzmittel, welches vertikal beweglich ist, um den Zahnradrohling nach unten zu pressen und eine Größeneinstellmaßform, welche so eingerichtet ist, dass Innenumfangszähne derselben mit dem von dem oberen Stanzer gepressten Zahnradrohling in Eingriff gelangen, um die Zahnprofile des Zahnradrohlings in ihrer Größe einzustellen. Der untere Stanzer weist einen ersten und einen zweiten unteren Stanzer auf, wobei der zweite untere Stanzer dazu eingerichtet ist, einem besagten Zahnradrohling der darauf platziert ist, in nicht drehbarer Weise zu tragen und der erste untere Stanzer um den zweiten unteren Stanzer axial drehbar ist und Außenmnfangszähne daran aufweist, wobei die Größeneinstellmaßform axial drehbar und vertikal beweglich ist, während ihre Innenumfangszähne mit den Außenumfangszähnen des ersten unteren Stanzers in Eingriff gebracht sind, und wobei das obere Stanzmittel axial drehbar und mit Außenumfangszähnen versehen ist, welche in Eingriff mit Innenumfangszähnen der Größeneinstellmaßform gelangen. Des Weiteren beschreibt diese DE-T2 ein Verfahren zum Einstellen der Größe von Zahnprofilen von Schrägzahnrädern, nachdem ein Zahnradrohling mit daran geformten Zähnen auf einen unteren Stanzer nicht drehbar positioniert wird, danach die Größe der Zahnprofile des Zahnradrohlings durch Pressen des Zahnradrohlings nach unten mit einem oberen Stanzmittel in eine Größeneinstellmaßform eingestellt wird, während die Zähne des Zahnradrohlings und Außenumfangszähne des oberen Stanzmittels mit Innenumfangszähnen der Größeneinstellmaßform in Eingriff sind und - bei Beendigung des Größeneinstellschritts - die Größeneinstellrciaßform aus dem Eingriff mit dem oberen Stanzmittel und dem Zahnradrohling durch Drehen und Absenken der Größeneinstellmaßform und Bewegen des oberen Stanzmittels nach oben gelöst wird und der Zahnradrohling entfernt wird.

JP09176701 beschreibt eine Vorrichtung zum kalibrieren.

Es ist Aufgabe der Erfindung, eine einfache Vorrichtung zum Kalibrieren eines Sinterformteils mit einer Schrägverzahnung, sowie ein einfach durchführbares Verfahren anzugeben.

Diese Aufgabe wird jeweils eigenständig dadurch gelöst, dass bei der erfindungsgemäßen Vorrichtung gemäß Anspruch 1 der Unterstempel ausschließlich vertikal bewegbar gehaltert ist, und bei dem erfindungsgemäßen Verfahren gemäß Anspruch, 6 bei dem die Bewegungsrichtung des Unterstempels nach Erreichen einer unteren Endlagenposition umgekehrt wird und das kalibrierte Sinterformteil durch die Vertikalbewegung des Unterstempels nach oben aus dem Eingriff der Matrizeninnenverzahnung der Matrize verbracht wird.

Von Vorteil ist dabei, dass durch die ausschließlich vertikale Beweglichkeit des Unterstempels der Bewegungsablauf des Werkzeug vereinfacht werden kann, in dem auf eine zusätzliche Antriebsvorrichtung für eine Drehbewegung des Unterstempels, wie sie aus dem Stand der Technik bekannt ist, verzichtet werden kann. Es ist auch die Lagerung der Matrize einfacher ausführbar, da der Ausstoß des fertig kalibrierten Sinterbauteils durch eine Aufwärtsbewegung des Unterstempels erfolgt. In der Folge ist es möglich, die Zu- und Abführeinrichtungen des Sinterbauteils zu und vom Werkzeug einfacher auszuführen, da die Zuführung des Rohlings auf einer Ebene bzw. auf derselben Höhe erfolgt, wie die Abführung des fertig kalibrierten Sinterbauteils. Es ist damit eine Automatisierung der Vorrichtung bzw. des Verfahrens zum Kalibrieren eines Sinterformteils einfacher durchführbar. Zudem müssen damit keine zusätzlichen Massen vertikal bewegt werden, sodass die energetische Bilanz der Vorrichtung günstiger ausfällt.

Es ist weiters möglich, dass die Matrize ausschließlich drehbar gehaltert ist, wodurch auf eine zusätzliche Antriebseinrichtung zur Absenkung der Matrize, wie sie aus dem Stand der Technik für die Entformung des Sinterformteils bekannt und notwendig ist, verzichtet werden kann, wodurch eine weitere Vereinfachung der Vorrichtung ermöglicht wird.

Der Oberstempel des Kalibrierwerkzeuges kann mit einer Führungseinheit wirkungsverbunden sein, die den Oberstempel während des Kalibrierprozesses des Sinterformteils in der Matrize in eine Drehbewegung versetzt, wodurch eine Relativbewegung zwischen dem Werkstück und dem Oberstempel während des Kalibrierens vermieden wird.

Es ist weiters möglich, den Oberstempel und/oder den Unterstempel einteilig auszubilden, wodurch wiederum eine weitere Vereinfachung des Kalibrierwerkzeuges erreicht werden kann und somit das Kalibrierwerkzeug auch kostengünstiger ausgeführt werden kann.

Der Unterstempel oder der Oberstempel können die Antriebsvorrichtung für die axiale Drehbewegung der Matrize bilden, wodurch auf eine zusätzliche Antriebsvorrichtung hierfür verzichtet werden kann und zudem die Synchronisation der Bewegung der Matrize mit der Bewegung des Unterstempels oder des Oberstempels einfacher durchzuführen ist. Die Drehbewegung der Matrize kann hierbei durch das Absenken des Oberstempels oder des Unterstempels in Folge des Eingriffes der jeweiligen Außenverzahnung mit der Innenverzahnung der Matrize durchgeführt werden.

Gemäß einer Ausführungsvariante des Verfahrens ist vorgesehen, dass eine axiale Drehung des Oberstempels bereits vor dem Auftreffen des Oberstempels auf das Sinterformteil bzw. den Rohling eingeleitet wird, wobei durch diese Drehung die Eingriffstellung der Außenverzahnung des Oberstempels in die Innenverzahnung der Matrize hergestellt wird. Es wird damit erreicht, dass der Oberstempel aus jeder beliebigen relativen Stellung zur Matrize automatisch in die Eingriffsposition verfahren werden kann, sodass eine zusätzliche Abstimmung der Bewegung des Oberstempels und dieser Synchronisationsbewegung nicht vorgenommen werden muss.

Es ist weiters möglich, dass der Oberstempel nach dem Absenken des Sinterformteils auf eine Anlagefläche der Matrize gemeinsam mit dem Unterstempel durch den Oberstempel sich nicht axial dreht, sodass durch das Zusammenfahren des Oberstempels mit dem Unterstempel eine gesamte Verdichtung des Sinterformteils über seinen Querschnitt - in axialer Richtung gesehen - bidirektional erfolgt, also mit dem erfindungsgemäßen Verfahren nicht nur eine Kalibrierung der Verzahnung durchführbar ist, sondern damit gleichzeitig auch die besagte Gesamtverdichtung. Es kann also damit mit einer einzigen Vorrichtung sowohl die Kalibrierung als auch die Verdichtung des Sinterformteilrohlings durchgeführt werden.

Wiederum zur Vermeidung einer Relativbewegung zwischen dem Sinterformteil und dem Oberstempel ist es möglich, dass gemäß einer Ausführungsvariante des Verfahrens der Oberstempel während des Kalibrierprozesses des Sinterformteils in der Matrize und synchron zur Drehung der Matrize gedreht wird.

Zum besseren Verständnis der Erfindung wird diese anhand der nachfolgenden Figuren näher erläutert.

Es zeigen jeweils in stark schematisch vereinfachter Darstellung:
- Fig. 1: eine erfindungsgemäße Vorrichtung in der offenen Einlegestellung für das Sinterformteil;
- Fig. 2: die Vorrichtung nach Fig. 1 in der Kalibrierstellung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfmdungsgemäße Lösungen darstellen.

Die Fig. 1 und 2 zeigen eine Vorrichtung 1 zum Kalibrieren eines Sinterformteils 2 mit einer Schrägverzahnung 3 mit einem Kalibrierwerkzeug 4. Dabei stellt die Fig. 1 die offene Stellung der Vorrichtung 1 dar, in welcher das zu bearbeitende Sinterformteil 2 in diese Vorrichtung 1 eingelegt werden kann, wohingegen die Fig. 2 die geschlossene Darstellung der Vorrichtung 1 ist, in welcher das Sinterformteil 2 im Kalibrierwerkzeug 4 kalibriert wird.

Diese Vorrichtung 1 ist dafür vorgesehen, Schrägverzahnungen 3 an Zahnrädern, Kettenrädern oder dergleichen, zu kalibrieren, d.h., die Maßgenauigkeit dieser Sinterformteile 2, insbesondere der Schrägverzahnungen 3, also der Genauigkeit der Zähne, zu verbessern. Dazu wird das Sinterformteil 2, also bspw. ein Zahnrad, mit einer Überhöhe hergestellt, wobei diese Überhöhe in radialer Richtung und gegebenenfalls auch in axialer Richtung vorhanden sein kann, sodass also das Sinterformteil 2 sowohl axial als auch radial verpresst werden kann auf das endgültige Maß dieses Sinterformteils 2.

Durch das Kalibrieren wird auch die Oberflächenrauhigkeit des Sinterformteils 2 verringert, wodurch das Verschleißverhalten des Sinterformteils 2 verbessert werden kann.

Die Vorrichtung 1 umfasst eine Unterstempelaufnahme 5 auf der sich Säulen 6, 7 abstützen. Die Säulen 6, 7 dienen einerseits der Halterung des Kalibrierwerkzeuges 4 sowie andererseits der Führung der vertikalen Bewegung eines Oberstempels 8. Weiters können die Säulen 6, 7 auch zur Steuerung der Bewegung des Oberstempels 8 verwendet werden. Dazu umfassen die Säulen 6, 7 bei dieser Ausführungsvariante vier Oberstempelrotationselemente 9.- 12. Über das Oberstempelrotationselement 10 kann dabei die maximale vertikale Verfahrbarkeit des Oberstempels 8 begrenzt sein. Das Oberstempelrotationselement 12 kann zusätzliche für eine vertikale Abstützung des Oberstempels herangezogen werden, um eine Verwindung des Oberstempels 8 zu vermeiden. Die Unterstempelaufnahme 5 bildet dabei die Steuerungsebene.

Weiters ist auf diesen Führungssäulen 6, 6 eine Matrizenaufnahme 13 für eine Matrize 14 abgestützt. Ein Unterstempel 15 wird bei dieser Ausführungsvariante von einer Unterstempelabstützung 16 gehaltert, die sich auf der Unterstempelaufnahme 5 abstützt.

Der Oberstempel 8, die Matrize 14 sowie der Unterstempel 15 bilden das Kalibrierwerkzeug 4.

Der Oberstempel 8 wird von einer Oberstempelaufnahme 17 vertikal verfahrbar gehaltert, wobei diese Oberstempelaufnahme 17 auf dem Oberstempelrotationselement 11 abgestützt ist und während der Abwärtsbewegung des Oberstempels 8 auf das Oberstempelrotationselement 9 bis zu einem Anschlag zwischen diesem und dem Oberstempelrotationselement 10 zu bewegt wird, wie dies aus Fig. 2 ersichtlich ist.

Zwischen dem Oberstempel 8 und der Oberstempelaufnahme 16 ist eine Oberstempelabstützung 18 angeordnet, wobei zumindest teilweise zwischen der Oberstempelaufnahme 16 und der Oberstempelabstützung 18 ein Lager 19 ausgebildet bzw. angeordnet sein kann.

In einer Ausführungsvariante hierzu ist es möglich, die Säulen 6, 7 jeweils durch eine einzige durchgehende Säule zu ersetzen, wobei in diesem Falle die Oberstempelaufnahme 16 entlang dieser durchgehenden Säulen vertikal verschiebbar gehaltert ist.

Der Oberstempel 8 weist zumindest in einem auf den Unterstempel 15 weisenden Endbereich 20 eine Oberstempelaußenverzahnung 21 auf.

Der Unterstempel 15 weist zumindest in einem auf den Oberstempel 8 weisenden Endbereich 22 eine Unterstempelaußenverzahnung 23 auf

Die Matrize 14 weist dagegen eine Matrizeninnenverzahnung 24 im Bereich einer Matrizenöffnung 25, d. h. an einer inneren Oberfläche dieser Matrizenöffnung 25, auf. Die Matrizeninnenverzahnung 24 ist komplementär zur Schrägverzahnung 3 des Sinterformteils 2 ausgebildet und weiters komplementär zur Oberstempelaußenverzahnungen 21 des Oberstempels 8 und zur Unterstempelaußenverzahnung 23 des Unterstempels 15.

Das Sinterformteil 2 ist bei der Darstellung nach den Fig. 1 und 2 als einfaches Bauteil ohne jegliche Abstufungen etc. dargestellt. Im Rahmen der Erfindung ist es aber auch möglich die Schrägverzahnung 3 von komplexeren Sinterformteilen 2 zu kalibrieren.

Obwohl der Oberstempel 8 als auch der Unterstempel 15 bei der dargestellten Ausführungsvariante einteilig ausgebildet ist, können diese zur Bearbeitung mehrstufiger Sinterformteile 2 auch mehrteilig entsprechend der Abstufung(en) ausgebildet sein, wobei die einzelnen Stempelteile in radialer Richtung hülsenartig übereinander angeordnet werden können, also ein Bauteil des jeweils nächste Bauteil ummantelt. Die einteilige Ausbildung des Oberstempels 8 und des Unterstempels 15 ist allerdings auch für die Herstellung mehrstufiger Sinterformteile 2 möglich, jedoch mit höheren Werkzeugkosten verbunden.

Es ist weiters möglich, dass der Unterstempel 15 einen so genannten Kernstift - nicht dargestellt - umfasst, der im Unterstempel 15 in axialer Richtung mittig entlang einer Mittelachse sich erstreckend angeordnet ist, auf den Sinterformteile 2 aufgeschoben werden, die eine entsprechende Ausnehmung mittig aufweisen, und diese Sinterformteile 2 somit über diesen Kernstift positioniert werden. Der Kernstift kann einteilig mit dem Unterstempel 15 ausgebildet sein oder ein gesondertes Bauteil bilden. Im Falle der Anordnung eines Kernstiftes weist der Oberstempel 8 eine entsprechende Ausnehmung auf, in die der Kernstift eintauchen kann. Es können auch mehrere Kernstifte angeordnet werden, für den Fall, dass Sinterformteile 2 mit mehreren Durchbrüchen in axialer Richtung verarbeitet werden. Demgemäß kann auch der Oberstempel 8 mehrere Ausnehmung aufweisen. Der bzw. die Kernstift(e) steht bzw. stehen in der Einlegestellung für das Sinterformteil 2 in Richtung auf den Oberstempel 8 über die Matrize 14 vor, sodass das Sinterformteil 2 aufgeschoben werden kann.

Es versteht sich von selbst, dass sich die genaue Ausbildung des Oberstempels 8 und des Unterstempels 15 von der dargestellten Variante in Fig. 1 bzw. Fig. 2 unterscheiden kann, da diese letztendlich an die Geometrie des Sinterformteils 2 angepasst ist.

Zum leichteren Einführen des Sinterformteils 2 in die Matrize 14 ist ein Endbereich 26 der Matrize 14, welcher auf den Oberstempel 8 gerichtet ist, konusartig sich nach außen erweiternd ausgebildet, wie dies aus Fig. 1 ersichtlich ist.

Die Fig. 2 zeigt das Kalibrierwerkzeug 4 in der geschlossenen Form, d. h. also, dass der Oberstempel 8 auf dem Sinterformteil 2 aufliegt und dieses Sinterformteil 2 wiederum auf dem Unterstempel 15 gelagert ist. In der Kalibrierstellung taucht das Sinterformteil 2 in die Matrize 14 ein, sodass die Verzahnung des Sinterformteils 2 mit der Matrizeninnenverzahnung 24 der Matrize 14 in Kontakt kommt und damit die Kalibrierung dieser Schrägverzahnung 3 des Sinterformteils 2 durchgeführt werden kann.

Um diese Stellung nach Fig. 2 zu erreichen werden sowohl der Oberstempel 8 als auch der Unterstempel 15 in vertikaler Richtung abgesenkt.

Für die Herstellung des Sinterformteils 2, d. h. die Kalibrierung desselben, wird dieses Sinterformteil 2 in einem ersten Schritt auf den Unterstempel 15 des Kalibrierwerkzeuges 4 aufgelegt, wie dies aus Fig. 1 ersichtlich ist. Danach wird durch vertikale Absenkung des Oberstempels 8 die Schließbewegung eingeleitet, wobei der Oberstempel 8 vor dem Auftreffen auf das Sinterformteil 2 in eine Drehbewegung versetzt werden kann, um damit die genaue Relativstellung der Oberstempelaußenverzahnung 21 des Oberstempels 8 mit der Matrizeninnenverzahnung 24 der Matrize 14 herzustellen, sodass das Eintauchen der Oberstempelaußenverzahnung 21 des Oberstempels 8 in die Matrizeninnenverzahnung 24 der Matrize 14 problemlos gewährleistet werden kann.

Nachdem der Oberstempel 8 auf das Sinterformteil 2 aufgetroffen ist und somit das Kalibrierwerkzeug 4 geschlossen wird, werden das Sinterformteil 2 mit dem Unterstempel 15 gemeinsam durch Vertikalbewegung des Oberstempels 8 in die Kalibrierstellung bewegt, wobei sich der Unterstempel 15 weiter nach unten bewegt ebenso wie der Oberstempel 8 und damit einerseits die Oberstempelaußenverzahnung 21 des Oberstempels 8 mit der Matrizeninnenverzahnung 24 der Matrize 14 in Eingriff gelangt.

Durch die Abwärtsbewegung des Unterstempels 15 wird über dessen Unterstempelaußenverzahnung 23 die Matrize 14 durch den Eingriff dieser Unterstempelaußenverzahnung 23 mit der Matrizeninnenverzahnung 24 der Matrize 14 in eine horizontale, d.h. axiale Drehbewegung, versetzt, sodass also die Matrize 14 um den Unterstempel 15 rotiert. Durch diese Rotationsbewegung ist es möglich, schräg verzahnte Sinterformteile 2 zu kalibrieren. Der Antrieb der Matrize 14 erfolgt also bei dieser Ausführungsvariante über den Unterstempel 15, d. h. dessen Abwärtsbewegung bzw. dessen Vertikalbewegung.

Die Drehbewegung des Oberstempels 8 wird nach der Einstellung der Synchronstellung, also jener Stellung bei der ein problemloser Eingriff der Oberstempelaußenverzahnung 21 mit der Matrizeninnenverzahnung 24 der Matrize 14 ermöglicht wird, gestoppt, sodass dieser Oberstempel 8 sich in dieser Phase des Herstellungsverfahrens ausschließlich vertikal bewegt und damit eine Verdichtung des gesamten Sinterformteils 2 ermöglicht wird.

Beim eigentlichen Kalibriervorgang der Schrägverzahnung 3 des Sinterformteils 2, wobei angemerkt sei, dass das Kalibrieren durch das Übermaß des Sinterformteils 2 ebenfalls einem Verdichtungsvorgang entspricht - wird der Oberstempel 8 durch eine eigene Führungseinheit wieder in eine Drehbewegung versetzt, sodass also nachdem sich auch das Sinterformteil 2 durch die Abwärtsbewegung des Unterstempels 15 dreht, eine Relativbewegung zwischen den Sinterformteil 2 und dem Oberstempel 8 vermieden wird.

Nach Beendigung des Kalibrierprozesses, d. h. wenn der Unterstempel 15 seine untere Endlage erreicht hat, wird die Bewegungsrichtung umgekehrt, wobei die Matrize 14 hinsichtlich ihrer horizontalen Anordnung in der Vorrichtung 1 unverändert bleibt und der Unterstempel 15 vertikal nach oben bewegt, wodurch auch der Oberstempel 8 sich ebenfalls nach oben bewegt. Gegebenenfalls kann diese Aufwärtsbewegung des Oberstempels 8 durch eine zusätzliche Antriebseinrichtung die mit dem Oberstempel 8 wirkungsverbunden ist unterstützt werden, sodass also das Kalibrierwerkzeug 4 sich bereits während des Aufwärtsbewegens öffnet. Durch die Vertikalbewegung nach oben des Unterstempels 15 wird das Sinterformteil 2 aus der Eingriffsstellung, d. h. der Kalibrierstellung, in der Matrize 14, bewegt und von der Matrize 14 freigegeben, wobei sich die Matrize 14 auch beim Aufwärtsbewegen dreht, allerdings in die entgegengesetzte Richtung, und kann nach dem Öffnen des Kalibrierwerkzeuges 4, wobei die Offenstellung der Einlegestellung nach Fig. 1 entsprechen kann, aus dem Eingriff des Unterstempels 15 entnommen und abgenommen werden.

In einer Ausführungsvariante der Erfindung ist es möglich, dass die Matrize 14 eine Absenkbewegung durchführt, wenn der Oberstempel 8 und der Unterstempel 15 in ihrer Relativposition zueinander feststehen, um eine Verdichtung zu erreichen, wobei allerdings die Ausführungsvariante, bei der die Matrize eine ausschließliche Rotationsbewegung durchführt, bevorzugt wird.

Die Ausführungsbeispiele zeigen mögliche Ausführungsvarianten der Vorrichtung 1 zur Kalibrierung eines Sinterformteils 2 mit einer Schrägverzahnung 3, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis die Vorrichtung 1 teilweise unmaßstäblich und/oder vergrößert und/oder verkleinert dargestellt wurde.

Die den eigenständigen erfinderischen Lösungen zugrunde liegende Aufgabe kann der Beschreibung entnommen werden.

Vor allem können die einzelnen in den Fig. 1; 2 gezeigten Ausführungen den Gegenstand von eigenständigen, erfindungsgemäßen Lösungen bilden. Die diesbezüglichen erfindungsgemäßen Aufgaben und Lösungen sind den Detailbeschreibungen dieser Figuren zu entnehmen.

### Bezugszeichenaufstellung

- 1: Vorrichtung
- 2: Sinterformteil
- 3: Schrägverzahnung
- 4: Kalibrierwerkzeug
- 5: Unterstempelaufnahme

- 6: Säule
- 7: Säule
- 8: Oberstempel
- 9: Oberstempelrotationselement
- 10: Oberstempekotationselement

- 11: Oberstempelrotationselement
- 12: Oberstempelrotationselement
- 13: Matrizenaufnahme
- 14: Matrize
- 15: Unterstempel

- 16: Unterstempelabstützung
- 17: Oberstempelaufnahme
- 18: Oberstempelabstützung
- 19: Lager
- 20: Endbereich

- 21: Oberstempelaußenverzahnung
- 22: Endbereich
- 23: Unterstempelaußenverzahnung
- 24: Matrizeninnenverzahnung
- 25: Matrizenöffnung

- 26: Endbereich

## Patentansprüche

1. Vorrichtung (1) zum Kalibrieren eines Sinterformteils (2) mit einer Schrägverzahnung (3) mit einem Kalibrierwerkzeug (4), umfassend einen Unterstempel (15) zur Aufnahme des Sinterformteils (2) mit einer Unterstempelaußenverzahnung (23), einen vertikal bewegbar und axial drehbar gehalterten Oberstempel (8) mit einer Oberstempelaußenverzahnung (21), sowie eine axial drehbar gehalterte Matrize (14) mit einer Matrizeninnenverzahnung (24), wobei die Matrizeninnenverzahnung (24) komplementär zur Schrägverzahnung (3) des Sinterformteils und weiters komplementär zur Oberstempelaußenverzahnung (21) des Oberstempels (8) und zur Unterstempelaußenverzahnung (23) des Unterstempels (15) ausgebildet ist, **dadurch gekennzeichnet, dass** der Unterstempel (15) ausschließlich vertikal bewegbar gehaltert ist.

2. Vorrichtung (1) nach Anspruch 1, **dadurch gekennzeichnet, dass** die Matrize (14) ausschließlich drehbar gehaltert ist.

3. Vorrichtung (1) nach Anspruch 1 oder 2, **dadurch gekennzeichnet, dass** der Oberstempel (8) mit einer Führungseinheit wirkungsverbunden ist, die den Oberstempel (8) während des Kalibrierprozesses des Sinterformteils (2) in der Matrize (14) in eine Drehbewegung versetzt.

4. Vorrichtung (1) nach einem der Ansprüche 1 bis 3, **dadurch gekennzeichnet, dass** der Oberstempel (8) und/oder der Unterstempel (15) einteilig ausgebildet sind.

5. Vorrichtung (1) nach einem der Ansprüche 1 bis 4, **dadurch gekennzeichnet, dass** der Unterstempel (15) oder der Oberstempel (8) die Antriebsvorrichtung für die axiale Drehbewegung der Matrize (14) ist.

6. Verfahren zum Kalibrieren eines Sinterformteils (2) mit einer Schrägverzahnung (3) mit einem Kalibrierwerkzeug (4), umfassend einen Unterstempel (15) mit einer Unterstempelaußenverzahnung (23), einen vertikal bewegbar und axial drehbar gehalterten Oberstempel (8) mit einer Oberstempelaußenverzahnung (21), sowie eine axial drehbar gehalterte Matrize (14) mit einer Matrizeninnenverzahnung (24), nach dem das Sinterformteil (2) auf den Unterstempel (15) aufgelegt und auf diesem positioniert wird, danach der Oberstempel (8) in Richtung auf das Sinterformteil (2) abgesenkt wird und dadurch das Sinterformteil (2) und der Unterstempel (15) in Richtung auf die Matrize (14) abgesenkt werden und damit die Schrägverzahnung (3) des Sinterformteils (2) in die Matrizeninnenverzahnung (24) eingepresst wird, **dadurch gekennzeichnet, dass** der Unterstempel (15) ausschließlich vertikal bewegt wird und die Bewegungsrichtung des Unterstempels (15) nach Erreichen einer unteren Endlagenposition umgekehrt wird und das kalibrierte Sinterformteil (2) durch die Vertikalbewegung des Unterstempels (15) nach oben aus dem Eingriff der Matrizeninnenverzahnung (24) der Matrize (14) verbracht wird.

7. Verfahren nach Anspruch 6 **dadurch gekennzeichnet, dass** die axiale Drehung der Matrize (14) und damit die Kalibrierung des Sinterformteils (2) durch das Absenken des Unterstempels (15) mit dem Sinterformteil (2) eingeleitet werden.

8. Verfahren nach Anspruch 6, **dadurch gekennzeichnet, dass** die axiale Drehung der Matrize (14) und damit die Kalibrierung des Sinterformteils (2) durch das Absenken des Oberstempels (8) eingeleitet werden.

9. Verfahren nach einem der Ansprüche 6 bis 8, **dadurch gekennzeichnet, dass** eine axiale Drehung des Oberstempels (8) bereits vor dem Auftreffen des Oberstempels (8) auf das Sinterformteil (2) eingeleitet wird.

10. Verfahren nach einem der Ansprüche 6 bis 9, **dadurch gekennzeichnet, dass** der Oberstempel (8) nach dem Absenken des Sinterformteils (2) auf eine Anlagefläche der Matrize (14) gemeinsam mit dem Unterstempel (15) durch den Oberstempel (8) sich nicht axial dreht und das Sinterformteil (2) dadurch über seinen gesamten Querschnitt in axialer Richtung bidirektional verdichtet wird.

11. Verfahren nach einem der Ansprüche 6 bis 10, **dadurch gekennzeichnet, dass** der Oberstempel (15) während des Kalibrierprozesses des Sinterformteils (2) in der Matrize (14) gedreht wird.

## Claims

1. Device (1) for calibrating a sintered moulded part (2) with an angular toothing (3) by means of a calibrating tool (4), comprising a lower punch (15) for mounting the sintered moulded part (2) with a lower punch external toothing (23), a vertically movable and axially rotatably mounted upper punch (8) with an upper punch external toothing (21), as well as an axially rotatably mounted die (14) with a die internal toothing (24), with the internal toothing (24) being embodied complementarily to the angular toothing (3) of the sintered moulded part and further complementarily to the lower punch external toothing (23) of the lower punch (15), **characterised in that** the lower punch (15) is mounted so as to move only in vertical direction.

2. Device (1) according to claim 1, **characterised in that** the die (14) is mounted to be only rotatable.

3. Device (1) according to claim 1 or 2, **characterised in that** the upper punch (8) is actively connected with a guiding unit, which sets the upper punch (8) into a rotary movement during the calibrating process of the sintered moulded part (2) in the die (14).

4. Device (1) according to one of claims 1 to 3, **characterised in that** the upper punch (8) and/or the lower punch (15) are designed in one piece.

5. Device (1) according to one of claims 1 to 4, **characterised in that** the lower punch (15) or the upper punch (8) is the driving device for the axial rotational movement of the die (14).

6. Method for calibrating a sintered moulded part (2) with an angular toothing (3) by means of a calibrating tool (4), comprising a lower punch (15) with a lower punch external toothing (23), a vertically movable and axially rotatably mounted upper punch (8) with an upper punch external toothing (21), as well as an axially rotatably mounted die (14) with a die internal toothing (24), according to which the sintered moulded part (2) is placed onto the lower punch (15) and positioned on the latter, then the upper punch (8) is lowered in the direction of the sintered moulded part (2), and in this way the sintered moulded part (2) and the lower punch (15) are lowered in the direction of the die (14), and thereby the angular toothing (3) of the sintered moulded part (2) is pressed into the die internal toothing (24), **characterised in that** the lower punch (15) is moved only in vertical direction and the direction of movement of the lower punch (15) is reversed after reaching a lower end position and the calibrated sintered moulded part (2) is moved by the vertical movement of the lower punch (15) upwards out of engagement with the die internal toothing (24) of the die (14).

7. Method according to claim 6 **characterised in that** the axial rotation of the die (14) and thereby the calibration of the sintered moulded part (2) are initiated by lowering the lower punch (15) with the sintered moulded part (2).

8. Method according to claim 6, **characterised in that** the axial rotation of the die (14) and thus the calibration of the sintered moulded part (2) is initiated by lowering the upper punch (8).

9. Method according to one of claims 6 to 8, **characterised in that** an axial rotation of the upper punch (8) is initiated before the upper punch (8) hits the sintered moulded part (2).

10. Method according to one of claims 6 to 9, **characterised in that** the upper punch (8) after the lowering of the sintered moulded part (2) onto a bearing surface of the die (14) together with the lower punch (15) by means of the upper punch (8) does not rotate axially and the sintered moulded part (2) is compacted in this way bidirectionally over its entire cross section in axial direction.

11. Method according to one of claims 6 to 10, **characterised in that** the upper punch (15) is rotated during the calibrating process of the sintered moulded part (2) in the die (14).

## Revendications

1. Dispositif (1) pour calibrer, avec un outil de calibrage (4), une pièce moulée frittée (2) ayant une denture hélicoïdale (3), le dispositif comprenant un poinçon inférieur (15) pour recevoir la pièce moulée frittée (2) et ayant une denture extérieure de poinçon inférieur (23), un poinçon supérieur (8) monté verticalement mobil et axialement rotatif et ayant une denture extérieure de poinçon supérieur (21), ainsi qu'une matrice (14) montée axialement rotative et ayant une denture intérieure de matrice (24), la denture intérieure de matrice (24) étant formée de manière complémentaire par rapport à la denture hélicoïdale (3) de la pièce moulée frittée (2) et également complémentaire par rapport à la denture extérieure de poinçon supérieur (21) du poinçon supérieur (8) et à la denture extérieure de poinçon inférieur (23) du poinçon inférieur (15), **caractérisée en ce que** le poinçon inférieur (15) est monté de manière exclusivement verticalement mobile.

2. Dispositif (1) selon la revendication 1, **caractérisé en ce que** la matrice (14) est montée exclusivement rotative.

3. Dispositif (1) selon la revendication 1 ou 2, **caractérisé en ce que** le poinçon supérieur (8) est relié d'effet à une unité de guidage qui met le poinçon supérieur (8) en rotation pendant le procédé de calibrage de la pièce moulée frittée (2) dans la matrice (14).

4. Dispositif (1) selon une des revendications 1 à 3, **caractérisé en ce que** le poinçon supérieur (8) et/ou le poinçon inférieur (15) sont formés en une seule pièce.

5. Dispositif (1) selon l'une des revendications 1 à 4, **caractérisé en ce que** le poinçon inférieur (15) ou le poinçon supérieur (8) est le dispositif d'entraînement pour le mouvement de rotation axial de la matrice (14).

6. Procédé de calibrage, avec un outil de calibrage (4), d'une pièce moulée frittée (2) avec une denture hélicoïdale (3), comprenant un poinçon inférieur avec une denture extérieure de poinçon inférieur (23), un poinçon supérieur (8) monté verticalement mobile et axialement rotatif et ayant une denture extérieure de poinçon supérieur (21), ainsi qu'une matrice (14) montée axialement rotative et ayant une denture intérieure de matrice(24), procédé selon lequel la pièce moulée frittée (2) est posée et positionnée sur le poinçon inférieur (15), et selon lequel ensuite le poinçon supérieur (8) est descendu en direction de la pièce moulée frittée (2) et, par cela, la pièce moulée frittée (2) et le poinçon inférieur (15) sont descendus en direction de la matrice (14) et ainsi la denture hélicoïdale (3) de la pièce moulée frittée (2) est pressée dans la denture intérieure de matrice (24), **caractérisé en ce que** le poinçon inférieur (15) est déplacé exclusivement verticalement et que la direction de déplacement du poinçon inférieur (15) est inversée après avoir atteint une position finale inférieure et que la pièce moulée frittée (2) calibrée est déplacée par le mouvement vertical du poinçon inférieur (15) vers le haut et sorti de l'engagement de la denture intérieure de matrice (24) de la matrice (14).

7. Procédé selon la revendication 6, **caractérisé en ce que** le mouvement axial de la matrice (14) et, par cela, le calibrage de la pièce moulée frittée (2) est démarré par l'abaissement du poinçon inférieur (15) avec la pièce moulée frittée (2).

8. Procédé selon la revendication 6, **caractérisé en ce que** la rotation axiale de la matrice (14) et, par cela, le calibrage de la pièce moulée frittée (2) est commencée par l'abaissement du poinçon supérieur (8).

9. Procédé selon l'une des revendications 6 à 8, **caractérisé en ce qu'**une rotation axiale du poinçon supérieur (8) est déjà démarrée avant l'entrée en contact du poinçon supérieur (8) sur la pièce moulée frittée (2).

10. Procédé selon l'une des revendications 6 à 9, **caractérisé en ce que** le poinçon supérieur (8) n'est pas axialement rotatif après l'abaissement, ensemble avec le poinçon inférieur (15) par le poinçon supérieur (8), de la pièce moulée frittée (2) sur une surface de contact de la matrice (14) et que la pièce moulée frittée (2) est compressée de manière bidirectionnelle en direction axiale sur sa section entière.

11. Procédé selon l'une des revendications 6 à 10, **caractérisé en ce que** le poinçon supérieur est mis en rotation pendant le procédé de calibrage de la pièce moulée frittée (2) dans la matrice (14).
